# EUROPÄISCHE PATENTSCHRIFT

(11) **EP 3 231 720 B1**
(45) Veröffentlichungstag und Bekanntmachung des Hinweises auf die Patenterteilung: **15.05.2019**
(21) Anmeldenummer: 16164917.3
(22) Anmeldetag: 12.04.2016
(51) Int. Cl.: B65B 59/04, B65B 31/02

(54) **VORRICHTUNG ZUR VERPACKUNG VON LEBENSMITTELN**
DEVICE FOR THE PACKAGING OF FOOD
DISPOSITIF D'EMBALLAGE DE PRODUITS ALIMENTAIRES

(43) Veröffentlichungstag der Anmeldung: 18.10.2017
(73) Patentinhaber: Webomatic Maschinenfabrik GmbH, 44866 Bochum (DE)
(72) Erfinder: KAHLLSCH, Paul, 44866 Bochum (DE); THIELMANN, Heinz, 44866 Bochum (DE)
(74) Vertreter: Schäperklaus, Jochen

(56) Entgegenhaltungen:
- EP-A1- 2 384 980
- EP-A1- 2 746 168
- EP-B1- 2 105 383
- US-A- 5 465 557

## Beschreibung

Die vorliegende Erfindung betrifft eine Vorrichtung zur Verpackung von Lebensmitteln, die auch als Verpackungsmaschine bezeichnet werden kann.

Aus dem Stand der Technik sind Kammerbandmaschinen als Verpackungsmaschinen bekannt. Sie dienen der luftdichten Verpackung von Lebensmitteln in Kunststoffverpackungen. Dabei werden die Kunststoffverpackungen mit den bereits darin angeordneten Lebensmitteln über ein Band zu einer Kammer geführt, die mit einem Deckel luftdicht verschlossen wird. In der Kammer wird die Kunststoffverpackung dann verschweißt.

An die Hygiene einer solchen Verpackungsmaschine werden hohe Anforderungen gestellt. Aus der EP 2 105 383 B1 ist eine Verpackungsmaschine mit einem anhebbaren und schwenkbaren Deckel bekannt, die eine einfache Reinigung ermöglichen soll. Im angehobenen und geschwenkten Zustand befindet sich der Deckel oberhalb des Bereichs, in dem die Verpackungen verschweißt werden.

Die EP 2 746 168 A1 offenbart eine Doppelkammerverpackungsmaschine mit einer Verstelleinrichtung zum Umsetzen eines Kammerdeckels von einer ersten Stellung in eine zweite Stellung. Der Kammerdeckel ist mittels der Verstelleinrichtung in eine dritte Servicestellung arretierbar und um eine Schwenkachse schwenkbar, um die Innenseite des Kammerdeckels zu Reinigungs- und Wartungszwecken zugänglich zu gestalten.

Demgegenüber liegt der Erfindung die Aufgabe zugrunde, eine Vorrichtung zu schaffen, bei der der Bereich, in dem die Verpackungen verschweißt werden, besser zugänglich ist. Außerdem soll ein Verfahren zum Betrieb einer solchen Vorrichtung geschaffen werden.

Diese Aufgabe wird durch eine Vorrichtung gemäß Anspruch 1 und durch ein Verfahren gemäß Anspruch 14 gelöst. Ausführungsformen der Erfindung sind in den abhängigen Ansprüchen angegeben.

Die Vorrichtung umfasst einen Deckel, einen Verpackungsbereich und ein Führungsmittel. Der Verpackungsbereich kann dazu ausgebildet sein, dass Kunststoffverpackungen im Verpackungsbereich verschweißt werden. Der Deckel verschließt in einer Verschlussposition den Verpackungsbereich. Vorzugsweise ist der Verpackungsbereich durch den Deckel in der Verschlussposition luftdicht verschlossen.

Der Deckel ist aus der Verschlussposition in eine angehobene Position anhebbar und in der angehobenen Position verschwenkbar.

Der Deckel umfasst außerdem ein Lagermittel, das bei Verschwenkung des Deckels in dem Führungsmittel geführt wird. Hierunter wird insbesondere verstanden, dass das Lagermittel bei der Verschwenkung des Deckels translatorisch in dem Führungsmittel geführt wird. Da das Lagermittel Bestandteil des Deckels ist, erfolgt somit auch eine translatorische Bewegung des Deckels während der Verschwenkung. Das Führungsmittel umfasst ein als Führungsschiene ausgebildetes Führungselement mit einem ersten Bereich, einem zweiten Bereich und einem dazwischen angeordneten dritten gekrümmten Bereich. Das Lagermittel umfasst zumindest zwei Lagerelemente, die beide in dem Führungselement geführt sind.

Die durch die Führung des Lagermittels in dem Führungsmittel ausgelöste translatorische Bewegung des Deckels hat zur Folge, dass der Verpackungsbereich besser zugänglich ist und somit einfacher gereinigt werden kann. Die translatorische Bewegung des Deckels kann insbesondere derart erfolgen, dass im verschwenkten Zustand des Deckels das tiefere Ende des Deckels vom Verpackungsbereich weg bewegt wird. Das tiefere Ende des Deckels ist dann versetzt zum Verpackungsbereich angeordnet, sodass oberhalb des Verpackungsbereichs besonders viel Platz ist, der von einer Person genutzt werden kann, um den Verpackungsbereich zu reinigen.

Nach einer Ausführungsform der Erfindung kann das Führungsmittel zwei Führungselemente umfassen, die benachbart zu zwei einander gegenüberliegenden Enden des Deckels angeordnet sind. Die Führungselemente können beispielsweise als Führungsschienen ausgebildet sein. Es ist also möglich, dass jeweils eines der Führungselemente benachbart zu jeweils einem Ende des Deckels angeordnet ist. Dabei wird unter dem Begriff "benachbart" insbesondere auch verstanden, dass ein, vorzugsweise kleiner, Zwischenraum zwischen den Führungselementen und dem Deckel vorhanden sein kann.

Die beiden Führungselemente sind insbesondere vorteilhaft für die Stabilität der Vorrichtung, insbesondere des Schwenkmechanismus des Deckels.

Nach einer Ausführungsform der Erfindung kann das Lagermittel zumindest zwei Lagerelemente umfassen, von denen jeweils eins durch eins der Führungselemente bei der Verschwenkung des Deckels geführt wird. Die Lagerelemente können beispielsweise als Rollen ausgebildet sein.

Nach einer Ausführungsform der Erfindung kann das Lagermittel zumindest vier Lagerelemente umfassen, von denen jeweils zwei durch eins der Führungselemente bei der Verschwenkung des Deckels geführt werden. Die Lagerelemente können beispielsweise als Rollen ausgebildet sein. Die Führung von jeweils zwei Lagerelementen in einem der Führungselemente erhöht weiter die Stabilität der Vorrichtung.

Nach einer Ausführungsform der Erfindung kann die Verschwenkung des Deckels durch die Führung des Lagermittels in dem Führungsmittel ausgelöst werden. So kann beispielsweise eine translatorische durch das Führungsmittel geführte Bewegung des Lagermittels manuell oder motorisch ausgelöst werden. Diese Bewegung kann dann die Verschwenkung des Deckels auslösen.

Nach der Erfindung ist die Verschwenkung durch eine Bewegung eines ersten Lagerelements der Lagerelemente, das durch ein erstes der Führungselemente geführt wird, relativ zu einem zweiten Lagerelement der Lagerelemente, das ebenfalls durch das erste Führungselement geführt wird, auslösbar. Diese Relativbewegung kann beispielsweise dadurch ausgelöst werden, dass das erste Lagerelement und das zweite Lagerelement sich in unterschiedlichen Bereichen des ersten Führungselements befinden.

Nach einer Ausführungsform der Erfindung kann die Bewegung des ersten Lagerelements relativ zum zweiten Lagerelement durch die Form des ersten Führungselements ausgelöst werden. Erfindungsgemäß weist das erste Führungselement einen ersten und einen zweiten Bereich auf, wobei zwischen dem ersten und dem zweiten Bereich ein dritter gekrümmter Bereich angeordnet ist. Aufgrund der Krümmung des dritten Bereichs verlaufen der erste Bereich und der zweite Bereich nicht parallel zueinander. Wenn das erste Lagerelement den gekrümmten dritten Bereich und danach den zweiten Bereich durchläuft, wird die Schwenkbewegung des Deckels ausgelöst.

Nach einer Ausführungsform der Erfindung kann die Bewegung des ersten Lagerelements relativ zum zweiten Lagerelement eine Bewegungskomponente in vertikaler Richtung umfassen. Unter der vertikalen Richtung wird dabei insbesondere die Richtung verstanden, die bei Gebrauch der Vorrichtung vertikal verläuft.

Nach einer Ausführungsform der Erfindung kann die Achse, um die die Verschwenkung des Deckels erfolgt, durch das Lagermittel definiert sein.

Nach einer Ausführungsform der Erfindung kann die Achse, um die die Verschwenkung des Deckels erfolgt, durch das zweite Lagerelement definiert sein.

Nach einer Ausführungsform der Erfindung kann die Verschwenkung zusätzlich durch eine Bewegung eines weiteren ersten Lagerelements der Lagerelemente, das durch ein zweites der Führungselemente geführt wird, relativ zu einem weiteren zweiten Lagerelement der Lagerelemente, das ebenfalls durch das zweite Führungselement geführt wird, auslösbar sein. Diese Ausführungsform weist eine besonders hohe Stabilität des Schwenkmechanismus auf.

Nach einer Ausführungsform der Erfindung kann die Achse, um die die Verschwenkung des Deckels erfolgt, durch das zweite Lagerelement und das weitere zweite Lagerelement definiert sein.

Nach einer Ausführungsform der Erfindung kann das Führungsmittel bei Anhebung des Deckels aus der Verschlussposition in die angehobene Position ebenfalls angehoben werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Dabei werden für gleiche oder ähnliche Bauteile und für Bauteile mit gleichen oder ähnlichen Funktionen dieselben Bezugszeichen verwendet. Darin zeigen:
- Fig. 1: eine schematische perspektivische Ansicht einer Vorrichtung nach einer Ausführungsform der Erfindung;
- Fig. 2: eine schematische perspektivische Ansicht der Vorrichtung aus Fig. 1 mit verschwenktem Deckel; und
- Fig. 3: eine schematische perspektivische Ansicht der Vorrichtung aus Figur 2.

Die Vorrichtung 100 kann auch als Kammerbandmaschine bezeichnet werden und umfasst einen Verpackungsbereich 101, in dem Kunststoffverpackungen angeordnet werden können, die luftdicht verschweißt werden sollen. Die Vorrichtung 100 weist außerdem einen Deckel 102 auf, der in einer Verschlussposition (in den Figuren nicht dargestellt) den Verpackungsbereich 101 luftdicht verschließt.

Seitlich benachbart zum Deckel 102 sind Führungselemente 103 angeordnet, in denen jeweils ein erstes Lagerelement 104 und ein zweites Lagerelement 105 des Deckels 102 geführt ist. Die Lagerelemente 104 und 105 können in den Führungselementen 103 translatorisch bewegt werden. Da die Führungselemente 103 einen mittleren gekrümmten Bereich aufweisen, erfolgt eine Relativbewegung zwischen den ersten Lagerelementen 104 und den zweiten Lagerelementen 105, die eine vertikale Bewegungskomponente umfasst. Somit wird ein Teil des Deckels 102 abgesenkt, woraus eine Verschwenkung des Deckels 102 um die durch die zweiten Lagerelemente 105 definierte Schwenkachse resultiert. Diese Verschwenkung des Deckels 102 ist besonders gut in einer Zusammenschau der Figuren 1 und 2 zu sehen.

Ein derart verschwenkbarer Deckel 102 hat den Vorteil, dass der Verpackungsbereich 101 besser zugänglich ist und somit einfacher gereinigt werden kann. Im verschwenkten Zustand ist das untere Ende des Deckels 102 nach hinten versetzt angeordnet, sodass es sich nicht über dem Verpackungsbereich 101 befindet.

## Patentansprüche

1. Vorrichtung (100) zur Verpackung von Lebensmitteln, umfassend einen Deckel (102), einen Verpackungsbereich (101) und ein Führungsmittel (103), wobei der Deckel (102) in einer Verschlussposition den Verpackungsbereich (101) verschließt, wobei der Deckel (102) aus der Verschlussposition in eine angehobene Position anhebbar ist, und wobei der Deckel (102) in der angehobenen Position verschwenkbar ist, der Deckel (102) ein Lagermittel (104; 105) umfasst, das bei Verschwenkung des Deckels (102) translatorisch in dem Führungsmittel (103) geführt wird, **dadurch gekennzeichnet, dass** das Führungsmittel (103) ein als Führungsschiene ausgebildetes Führungselement mit einem ersten Bereich, einem zweiten Bereich und einem dazwischen angeordneten dritten gekrümmten Bereich umfasst, und wobei das Lagermittel (104; 105) zumindest zwei Lagerelemente umfasst, die beide in dem Führungselement geführt sind.

2. Vorrichtung (100) nach dem vorherigen Anspruch, **dadurch gekennzeichnet, dass** das Führungsmittel (103) zwei Führungselemente (103) umfasst, die benachbart zu zwei einander gegenüberliegenden Enden des Deckels (102) angeordnet sind.

3. Vorrichtung (100) nach Anspruch 2, **dadurch gekennzeichnet, dass** das Lagermittel (104; 105) zumindest zwei Lagerelemente (104; 105) umfasst, von denen jeweils eins durch eins der Führungselemente (103) bei der Verschwenkung des Deckels (102) geführt wird.

4. Vorrichtung (100) nach Anspruch 2, **dadurch gekennzeichnet, dass** das Lagermittel (104; 105) zumindest vier Lagerelemente (104; 105) umfasst, von denen jeweils zwei durch eins der Führungselemente (103) bei der Verschwenkung des Deckels (102) geführt werden.

5. Vorrichtung (100) nach zumindest einem vorherigen Ansprüche, **dadurch gekennzeichnet, dass** die Verschwenkung des Deckels (102) durch die Führung des Lagermittels (104; 105) in dem Führungsmittel (103) ausgelöst wird.

6. Vorrichtung (100) nach zumindest einem der Ansprüche 4 oder 5, **dadurch gekennzeichnet, dass** die Verschwenkung durch eine Bewegung eines ersten Lagerelements (104) der Lagerelemente, das durch ein erstes der Führungselemente (103) geführt wird, relativ zu einem zweiten Lagerelement (105) der Lagerelemente, das ebenfalls durch das erste Führungselement (103) geführt wird, auslösbar ist.

7. Vorrichtung (100) nach Anspruch 6, **dadurch gekennzeichnet, dass** die Bewegung des ersten Lagerelements (104) relativ zum zweiten Lagerelement (105) durch die Form des ersten Führungselements (103) ausgelöst wird.

8. Vorrichtung (100) nach einem der Ansprüche 6 oder 7, **dadurch gekennzeichnet, dass** die Bewegung des ersten Lagerelements (104) relativ zum zweiten Lagerelement (105) eine Bewegungskomponente in vertikaler Richtung umfasst.

9. Vorrichtung (100) nach zumindest einem vorherigen Ansprüche, **dadurch gekennzeichnet, dass** die Achse, um die die Verschwenkung des Deckels (102) erfolgt, durch das Lagermittel (104; 105) definiert ist.

10. Vorrichtung (100) nach zumindest einem der Ansprüche 6 bis 9, **dadurch gekennzeichnet, dass** die Achse, um die die Verschwenkung des Deckels (102) erfolgt, durch das zweite Lagerelement (105) definiert ist.

11. Vorrichtung (100) nach zumindest einem der Ansprüche 6 bis 10, **dadurch gekennzeichnet, dass** die Verschwenkung zusätzlich durch eine Bewegung eines weiteren ersten Lagerelements (104) der Lagerelemente, das durch ein zweites der Führungselemente (103) geführt wird, relativ zu einem weiteren zweiten Lagerelement (105) der Lagerelemente, das ebenfalls durch das zweite Führungselement (103) geführt wird, auslösbar ist.

12. Vorrichtung (100) nach Anspruch 11, **dadurch gekennzeichnet, dass** die Achse, um die die Verschwenkung des Deckels (102) erfolgt, durch das zweite Lagerelement (105) und das weitere zweite Lagerelement (105) definiert ist.

13. Vorrichtung (100) nach zumindest einem der vorherigen Ansprüche, **dadurch gekennzeichnet, dass** das Führungsmittel (103) bei Anhebung des Deckels (102) aus der Verschlussposition in die angehobene Position ebenfalls angehoben wird.

14. Verfahren zum Betrieb einer Vorrichtung (100) nach zumindest einem der vorherigen Ansprüche, **dadurch gekennzeichnet, dass** der Deckel (102) in der angehobenen Position verschwenkt wird, indem das Lagermittel (104; 105) in dem Führungsmittel (103) bewegt und dabei durch das Führungsmittel (103) geführt wird.

## Claims

1. Device (100) for packaging foodstuffs, comprising a lid (102), a packaging area (101) and a guide means (103), wherein the lid (102) closes the packaging area (101) in a closed position, wherein the lid (102) can be raised from the closed position into a raised position, and wherein the lid (102) can be pivoted in the raised position, the lid (102) comprises a bearing means (104; 105), which is guided during the pivoting of the lid (102) translationally in the guide means (103), **characterised in that** the guide means (103) comprises a guide element designed as a guide rail with a first area, a second area and a third curved area arranged there between, and wherein the bearing means (104; 105) comprises at least two bearing elements, which are both guided in the guide element.

2. Device (100) according to the preceding claim, **characterised in that** the guide means (103) comprises two guide elements (103), which are arranged adjacent to two mutually opposite ends of the lid (102).

3. Device (100) according to claim 2, **characterised in that** the bearing means (104; 105) comprises at least two bearing elements (104; 105), of which in each case one is guided by one of the guide elements (103) during the pivoting of the lid (102).

4. Device (100) according to claim 2, **characterised in that** the bearing means (104; 105) comprises at least four bearing elements (104; 105), of which in each case two are guided by one of the guide elements (103) during the pivoting of the lid (102).

5. Device (100) according to at least one of the preceding claims, **characterised in that** the pivoting of the lid (102) is triggered by the guidance of the bearing means (104; 105) in the guide means (103).

6. Device (100) according to at least one of claims 4 or 5, **characterised in that** the pivoting can be triggered by a movement of a first bearing element (104) of the bearing elements, which is guided by a first of the guide elements (103), relative to a second bearing element (105) of the bearing elements, which is also guided by the first guide element (103).

7. Device (100) according to claim 6, **characterised in that** the movement of the first bearing element (104) is triggered relative to the second bearing element (105) by the form of the first guide element (103).

8. Device (100) according to any one of claims 6 or 7, **characterised in that** the movement of the first bearing element (104) relative to the second bearing element (105) comprises a movement component in the vertical direction.

9. Device (100) according to at least one of the preceding claims, **characterised in that** the axis, about which the pivoting of the lid (102) takes place, is defined by the bearing means (104; 105).

10. Device (100) according to at least one of claims 6 to 9, **characterised in that** the axis, about which the pivoting of the lid (102) takes place, is defined by the second bearing element (105).

11. Device (100) according to at least one of claims 6 to 10, **characterised in that** the pivoting can additionally be triggered by a movement of a further first bearing element (104) of the bearing elements, which is guided by a second guide element (103), relative to a further second bearing element (105) of the bearing elements, which is also guided by the second guide element (103).

12. Device (100) according to claim 11, **characterised in that** the axis, about which the pivoting of the lid (102) takes place, is defined by the second bearing element (105) and the further second bearing element (105).

13. Device (100) according to at least one of the preceding claims, **characterised in that** the guide means (103) is also raised when the lid (102) is raised from the closed position into the raised position.

14. Method for operating a device (100) according to at least one of the preceding claims, **characterised in that** the lid (102) is pivoted in the raised position, by the bearing means (104; 105) being moved in the guide means (103) and thereby guided by the guide means (103).

## Revendications

1. Dispositif (100) d'emballage de produits alimentaires, comprenant un couvercle (102), une zone d'emballage (101) et un moyen de guidage (103), dans lequel le couvercle (102) dans une position de fermeture ferme la zone d'emballage (101), dans lequel le couvercle (102) peut être soulevé de la position de fermeture à une position soulevée, et dans lequel le couvercle (102) dans la position soulevée est pivotant, le couvercle (102) comprend un moyen formant palier (104; 105), qui est guidé lors du pivotement du couvercle (102) en translation dans le moyen de guidage (103), **caractérisé en ce que** le moyen de guidage (103) comprend un élément de guidage réalisé en tant que rail de guidage avec une première zone, une deuxième zone et une troisième zone incurvée agencée entre elles, et dans lequel le moyen formant palier (104 ; 105) comprend au moins deux éléments de palier, qui sont guidés tous deux dans l'élément de guidage.

2. Dispositif (100) selon la revendication précédente, **caractérisé en ce que** le moyen de guidage (103) comprend deux éléments de guidage (103), qui sont agencés de manière adjacente à deux extrémités opposées l'une à l'autre du couvercle (102).

3. Dispositif (100) selon la revendication 2, **caractérisé en ce que** le moyen formant palier (104; 105) comprend au moins deux éléments de palier (104; 105), dont respectivement un est guidé par un des éléments de guidage (103) lors du pivotement du couvercle (102).

4. Dispositif (100) selon la revendication 2, **caractérisé en ce que** le moyen formant palier (104; 105) comprend au moins quatre éléments de palier (104; 105), dont respectivement deux sont guidés par un des éléments de guidage (103) lors du pivotement du couvercle (102).

5. Dispositif (100) selon au moins l'une quelconque des revendications précédentes, **caractérisé en ce que** le pivotement du couvercle (102) est causé par le guidage du moyen formant palier (104; 105) dans le moyen de guidage (103).

6. Dispositif (100) selon au moins l'une quelconque des revendications 4 ou 5, **caractérisé en ce que** le pivotement peut être causé par un mouvement d'un premier élément de palier (104) des éléments de palier, qui est guidé par un premier des éléments de guidage (103), par rapport à un deuxième élément de palier (105) des éléments de palier, qui est également guidé par le premier élément de guidage (103).

7. Dispositif (100) selon la revendication 6, **caractérisé en ce que** le mouvement du premier élément de palier (104) par rapport au deuxième élément de palier (105) est causé par la forme du premier élément de guidage (103).

8. Dispositif (100) selon l'une quelconque des revendications 6 ou 7, **caractérisé en ce que** le mouvement du premier élément de palier (104) par rapport au deuxième élément de palier (105) comprend une composante de déplacement dans la direction verticale.

9. Dispositif (100) selon au moins l'une quelconque des revendications précédentes, **caractérisé en ce que** l'axe, autour duquel le pivotement du couvercle (102) a lieu, est défini par le moyen formant palier (104; 105).

10. Dispositif (100) selon au moins l'une quelconque des revendications 6 à 9, **caractérisé en ce que** l'axe, autour duquel le pivotement du couvercle (102) a lieu, est défini par le deuxième élément de palier (105).

11. Dispositif (100) selon au moins l'une quelconque des revendications 6 à 10, **caractérisé en ce que** le pivotement peut être causé en outre par un mouvement d'un autre premier élément de palier (104) des éléments de palier, qui est guidé par un deuxième élément de guidage (103), par rapport à un autre deuxième élément de palier (105) des éléments de palier, qui est également guidé par le deuxième élément de guidage (103).

12. Dispositif (100) selon la revendication 11, **caractérisé en ce que** l'axe, autour duquel le pivotement du couvercle (102) a lieu, est défini par le deuxième élément de palier (105) et l'autre deuxième élément de palier (105).

13. Dispositif (100) selon au moins l'une quelconque des revendications précédentes, **caractérisé en ce que** le moyen de guidage (103) est également soulevé de la position de fermeture à la position soulevée lors du soulèvement du couvercle (102).

14. Procédé de fonctionnement d'un dispositif (100) selon au moins l'une quelconque des revendications précédentes, **caractérisé en ce que** le couvercle (102) est pivoté dans la position soulevée, par le fait que le moyen formant palier (104 ; 105) est déplacé dans le moyen de guidage (103) et guidé ce faisant par le moyen de guidage (103).
